# EUROPÄISCHE PATENTSCHRIFT

(11) **EP 3 070 335 B1**
(45) Veröffentlichungstag und Bekanntmachung des Hinweises auf die Patenterteilung: **31.07.2019**
(21) Anmeldenummer: 15160152.3
(22) Anmeldetag: 20.03.2015
(51) Int. Cl.: F04D 19/04, F04D 29/58, F04D 29/52

(54) **GEHÄUSE FÜR EINE VAKUUMPUMPE UND/ODER FÜR EINEN TEIL EINER VAKUUMPUMPE**
HOUSING FOR A VACUUM PUMPING AND/OR FOR A PIECE OF A VACUUM PUMP
BOÎTIER POUR UNE POMPE À VIDE ET/OU POUR UNE PARTIE D'UNE POMPE À VIDE

(43) Veröffentlichungstag der Anmeldung: 21.09.2016
(73) Patentinhaber: Pfeiffer Vacuum GmbH, 35614 Aßlar (DE)
(72) Erfinder: Wagner, Jürgen, 57629 Müschenbach (DE); Harapat, Erhard, 35614 Aßlar (DE)
(74) Vertreter: Knefel, Cordula

(56) Entgegenhaltungen:
- JP-A- H1 022 058
- JP-A- 2014 062 552
- US-A- 2 646 971
- US-A1- 2014 072 417

## Beschreibung

Die Erfindung betrifft ein Gehäuse für eine Vakuumpumpe und/oder für einen Teil einer Vakuumpumpe.

Vakuumpumpen spielen in der Vakuumtechnik eine wichtige Rolle und werden in den unterschiedlichsten technischen Anwendungen zum Absaugen von vornehmlich gasförmigen Medien und zur Evakuierung von Hohlräumen eingesetzt. Dabei kommen unter anderem Turbomolekularpumpen zum Einsatz, welche im molekularen, das heißt nicht viskosen Bereich arbeiten und dazu geeignet sind, ein Vakuum mit einer sehr hohen Reinheit zu erzeugen. Turbomolekularpumpen umfassen üblicherweise eine Rotationseinheit, die aus einem Stator und einem gegenüber dem Stator drehbaren Rotor besteht, wobei der Rotor zur Erzeugung des hochreinen Vakuums mit üblicherweise sehr hohen Drehzahlen drehend angetrieben wird.

Die Entwicklung der Vakuumpumpen geht hin zu Vakuumpumpen mit einer hohen Leistungsdichte und einem kompakten Pumpengehäuse. Aufgrund der geringen Gehäuseaußenfläche stellt hierbei die Kühlung des Pumpengehäuses und des Schmiermittels über Konvektion eine besondere Herausforderung dar. Während die Gehäusebauteile Temperaturen von über 100 °C in der Regel ohne Schaden überstehen, stoßen Betriebsmittel, wie beispielsweise die zur Schmierung der Wellenlager dienenden Schmiermittel bei erhöhten Temperaturen an ihre Grenzen. Diese altern vorzeitig und Bauteile, die von optimalen Schmiereigenschaften abhängig sind, wie beispielsweise Getriebezahnräder, Wälzlager und auch berührende Dichtungen, weisen eine verkürzte Lebensdauer auf und bedingen kürzere Serviceintervalle.

Aus der Praxis ist bekannt, Kühl- und/oder Heizrohre in dem Gehäuse einer Vakuumpumpe anzuordnen. Hierzu werden in der Oberfläche des Gehäuses Nuten eingebracht, die beispielsweise spiralförmig in der Gehäuseoberfläche angeordnet sind. In diesen Nuten werden die Kühl- und/oder Heizrohre angeordnet. Diese aus der Praxis bekannte Ausführungsform weist den Nachteil auf, dass die Rohre ihre Elastizität behalten und sich damit von der Oberfläche der Nut lösen. Hierdurch wird die Kühl- oder Heizwirkung stark vermindert, da kein Kontakt mehr zwischen den Rohren und dem Gehäuse besteht und hierdurch die Wärmeübertragung deutlich minimiert wird. Dieses Lösen von der Oberfläche der Nut kann auch noch nach längerer Zeit geschehen, so dass die Pumpe über einen längeren Zeitraum an Wirkungsgrad verliert.

Aus dem Stand der Technik (US 2014/0072417 A1) ist eine Turbomolekularpumpe bekannt, die einen Rotor aufweist, der in einem Gehäuse drehbar gelagert ist. In dem Gehäuse ist ein Kühlrohr zum Durchleiten eines Kühlmediums, wie zum Beispiel Kühlwasser vorgesehen. Das Kühlrohr ist in einer Nut angeordnet, welche in dem Gehäuse ausgebildet ist. Diese zum Stand der Technik gehörende Vakuumpumpe kann hinsichtlich des Kühleffektes durch die Anordnung des Kühlrohres weiter verbessert werden.

Das der Erfindung zugrunde liegende technische Problem besteht darin, ein Gehäuse für eine Vakuumpumpe und/oder für einen Teil einer Vakuumpumpe anzugeben, welches die im Stand der Technik genannten Nachteile nicht aufweist.

Dieses technische Problem wird mit einem Gehäuse mit den Merkmalen gemäß Anspruch 1 gelöst.

Das erfindungsgemäße Gehäuse für eine Vakuumpumpe und/oder für einen Teil einer Vakuumpumpe mit wenigstens einem in dem Gehäuse angeordneten Kühl- und/oder Heizrohr und/oder einem an dem Gehäuse angeordneten Bauteil, in dem wenigstens ein Kühl- und/oder Heizrohr angeordnet ist, zum Temperieren des Gehäuses, wobei in dem Gehäuse und/oder in dem wenigstens einen Bauteil des Gehäuses wenigstens eine Nut zur Aufnahme des wenigstens einen Kühl- und/oder Heizrohres angeordnet ist, zeichnet sich dadurch aus, dass die wenigstens eine Nut wenigstens abschnittsweise wenigstens eine Hinterschneidung und/oder wenigstens einen Vorsprung aufweist, und dass das Kühl- und/oder Heizrohr als ein in der Nut verpresstes Kühl- und/oder Heizrohr ausgebildet ist.

Die Erfindung ist bei sämtlichen Vakuumpumpen einsetzbar, wie zum Beispiel bei Wälzkolben- oder Schraubenpumpen, bei Turbomolekularpumpen, Drehschieberpumpen, Seitenkanalpumpen und dergleichen.

Durch die Anordnung wenigstens einer Hinterschneidung und/oder wenigstens eines Vorsprunges in der Nut weist die erfindungsgemäße Ausführungsform den Vorteil auf, dass das wenigstens eine Kühl- und/oder Heizrohr, welches in der Nut angeordnet ist, durch die wenigstens eine Hinterschneidung und/oder durch den wenigstens einen Vorsprung in der Nut gehalten wird. Ein Lösen des Rohres von der Oberfläche der Nut wird von der wenigstens einen Hinterschneidung und/oder von dem wenigstens einen Vorsprung verhindert. Das bedeutet, dass auch bei einem langfristigen Betrieb und bei großen Wärmeschwankungen der Kontakt zwischen der Rohrwand des wenigstens einen Kühl- und/oder Heizrohres und einer Wand der Nut erhalten bleibt.

Hierdurch ist eine dauerhafte und zuverlässige Wärmeübertragung von dem wenigstens einen Kühl- und/oder Heizrohr oder in umgekehrter Richtung von dem Gehäuse auf das Kühl- und/oder Heizrohr möglich.

Gemäß der Erfindung ist das Kühl- und/oder Heizrohr als ein in der Nut verpresstes Kühl- und/oder Heizrohr ausgebildet. Diese Ausführungsform weist den Vorteil auf, dass das Kühl- und/oder Heizrohr sich vollflächig an die Nutwand und/oder den Nutgrund beim Verpressen anlegt und hierdurch eine optimale Wärmeübertragung gewährleistet ist. Durch das Verpressen wird gleichzeitig gewährleistet, dass die wenigstens eine Hinterschneidung und/oder der wenigstens eine Vorsprung die Rückhaltewirkung auf das Kühl- und/oder Heizrohr entfaltet.

Gemäß einer bevorzugten Ausführungsform der Erfindung weist die wenigstens eine Nut im Querschnitt wenigstens einen Bereich auf, der eine geringere Breite aufweist als ein Bereich mit der größten Breite der Nut. Das bedeutet, dass der Bereich mit der geringeren Breite das Kühl- und/oder Heizrohr in der vorgegebenen Position hält, in der das Kühl- und/oder Heizrohr bei der Montage der Nut angeordnet wird.

Üblicherweise wird das Kühl- und/oder Heizrohr in der Nut verpresst, so dass das Kühl- und/oder Heizrohr vollflächig, das heißt, idealerweise mit der gesamten Nutwand in Verbindung steht, um eine größtmögliche Wärmeübertragung zu gewährleisten.

Gemäß einer weiteren vorteilhaften Ausführungsform der Erfindung ist vorgesehen, dass die wenigstens eine Nut in einem an einer Oberfläche des Gehäuses angrenzenden Bereich eine geringere Breite aufweist, als der Bereich der Nut mit der größten Breite.

Das bedeutet, dass die Nut mit der Hinterschneidung, das heißt mit dem Bereich, der eine geringere Breite aufweist als der Bereich der Nut mit der größten Breite, das Kühl- und/oder Heizrohr daran hindert, aufgrund der Elastizität des Kühl- und/oder Heizrohres sich von der Nutwand zu lösen und sich von einem Nutgrund wegzubewegen.

Eine weitere vorteilhafte Ausführungsform der Erfindung sieht vor, dass die wenigstens eine Hinterschneidung und/oder der wenigstens eine Vorsprung mit Abstand zu einem Rand der Nut angeordnet ist. Durch diese Ausführungsform ist es möglich, dass sich die wenigstens eine Hinterschneidung und/oder der wenigstens eine Vorsprung beim Verpressen des Kühl- und/oder Heizrohres in der Nut in das Kühl- und/oder Heizrohr oberflächlich eindrückt und das Kühl- und/oder Heizrohr hierdurch fixiert wird.

Eine derartige Hinterschneidung kann zusätzlich oder alternativ zu der Hinterschneidung im Randbereich der Nut vorgesehen sein.

Gemäß einer weiteren Ausführungsform der Erfindung ist es möglich, dass die wenigstens eine Hinterschneidung und/oder der wenigstens eine Vorsprung beidseitig der Nut oder lediglich einseitig in der Nut angeordnet ist. Es kann eine symmetrische oder asymmetrische Ausgestaltung vorgesehen sein. Vorteilhafter ist eine symmetrische Ausgestaltung, indem die Hinterschneidung und/oder die Vorsprünge beidseitig des Randbereiches der Nut angeordnet ist/sind. Eine einseitige Hinterschneidung und/oder ein einseitig angeordneter Vorsprung, die oder der unter Umständen größer ausgebildet ist als zwei einzelne beidseitige Hinterschneidungen und/oder zwei beidseitig angeordnete Vorsprünge ist jedoch auch möglich.

Eine weitere vorteilhafte Ausführungsform der Erfindung sieht vor, dass die wenigstens eine Nut einen runden oder im Wesentlichen runden Querschnitt aufweist.

Diese Ausführungsform weist den Vorteil auf, dass das Kühl- und/oder Heizrohr, welches handelsüblich ebenfalls einen runden Querschnitt aufweist, sich flächig an die Nutwand beim Verpressen anlegt. Es ist jedoch auch möglich, andere Querschnitte der Nut vorzusehen. Der Querschnitt der Nut wird vorteilhaft dem Querschnitt des Rohres angepasst ausgebildet sein, um eine flächige Anlage des Kühl- und/oder Heizrohres an der Nutwand und damit eine optimale Wärmeübertragung zu erzielen. Grundsätzlich sind auch rechteckige Querschnitte oder andere Querschnitte denkbar.

Eine weitere vorteilhafte Ausführungsform sieht vor, dass die Nut einen im Querschnitt runden oder abgerundeten Nutgrund aufweist. Diese Ausführungsform weist den Vorteil auf, dass die ebenfalls im Querschnitt runden oder annähernd runden Kühl- und/oder Heizrohre sich vollflächig beim Verpressen in der Nut an den Nutgrund anlegen, um eine optimale Wärmeübertragung zu gewährleisten.

Sind die Rohre im Querschnitt rund ausgebildet, ist es sinnvoll, die Nut wie auch den Nutgrund kantenfrei zu gestalten.

Gemäß einer weiteren vorteilhaften Ausführungsform der Erfindung ist vorgesehen, dass zwischen wenigstens einer Nutwand und/oder einem Nutgrund und dem Kühl- und/oder Heizrohr ein Wärmeleitmittel und/oder ein Klebstoff angeordnet ist.

Das Wärmeleitmittel kann beispielsweise als Wärmeleitpaste ausgebildet sein. Das Wärmeleitmittel und/oder der Klebstoff bewirken, dass zwischen dem Kühl- und/oder Heizrohr und der Nutwand keine Hohlräume mit Lufteinschlüssen verbleiben, sondern dass ein optimaler Wärmeübergang zwischen dem Kühl- und/oder Heizrohr und der Nutwand und/oder dem Nutgrund gewährleistet ist.

Vorteilhaft ist vorgesehen, dass das wenigstens eine Kühl- und/oder Heizrohr aus Kupfer oder Edelstahl gebildet ist und/oder dass das Gehäuse aus Aluminium und/oder Edelstahl gebildet ist.

Gehäuse von Vakuumpumpen werden häufig aus Aluminium und/oder Edelstahl gebildet, da diese Materialien stabil und wärmebeständig für die geforderten Anwendungen sind. Kühl- und/oder Heizrohre bestehen häufig aus Kupfer, da Kupfer eine sehr gute Wärmeleitfähigkeit aufweist. Kühl- und/oder Heizrohre aus Edelstahl können ebenfalls verwendet werden, da diese preiswerter bei noch guter Wärmeleitfähigkeit sind.

Eine weitere vorteilhafte Ausführungsform der Erfindung sieht vor, dass das wenigstens eine in der Nut des Gehäuses angeordnete Kühl- und/oder Heizrohr eine einer äußeren Gehäuseform angepasste Form aufweist.

Gemäß einer weiteren vorteilhaften Ausbildung der Erfindung ist die wenigstens eine Nut radial und/oder axial in dem Gehäuse angeordnet. Die Führung der Nut in der Gehäuseoberfläche wird vorzugsweise auf die Geometrie des Gehäuses abgestimmt.

Die Nut ist in der Oberfläche des Gehäuses angeordnet. Das Kühl- und/oder Heizrohr wird vorteilhaft in dieser Nut angeordnet, so dass das Kühl- und/oder Heizrohr nach der Montage eine der äußeren Gehäuseform angepasste Form aufweist. Hierdurch ist eine optimale Wärmeübertragung zwischen Kühl- und/oder Heizrohr und dem Gehäuse möglich. Darüber hinaus ist diese Ausbildung Platz sparend.

Es besteht jedoch auch die Möglichkeit, dass das Kühl- und/oder Heizrohr in einem gesonderten Bauteil angeordnet wird, beispielsweise in einer Platte, und dass dieses Bauteil als Kühlelement an dem Gehäuse angeordnet wird. Das Bauteil weist in diesem Fall ebenfalls die erfindungsgemäß ausgestalteten Nuten auf, so dass ein optimaler Wärmeübergang zwischen Kühl- und/oder Heizrohr und dem Bauteil gewährleistet ist.

Durch die Ausbildung der Hinterschneidung und/oder der Vorsprünge entsteht eine optimale "Verzahnung" der Kühl- und/oder Heizrohre mit dem Pumpengehäuse. Das wenigstens eine Kühl- und/oder Heizrohr wird mit Vorspannung formschlüssig in der Nut verankert.

Man erhält hierdurch eine zuverlässige und dauerhafte Anlage, das heißt eine Art Verbindung des Kühl- und/oder Heizrohres mit dem Gehäuse, wodurch eine schleichend abnehmende Kühlleistung im Einsatz vermieden wird. Die Erfindung kann in sämtlichen Materialien und Bauteilen eingesetzt werden. Eine besonders vorteilhafte Anwendung ist in Bauteilen mit unterschiedlichen Ausdehnungskoeffizienten, beispielsweise Motorgehäuse, Pumpengehäuse, Unterteile einer Vakuumpumpe und dergleichen.

Durch die Erfindung können Kühl- und/oder Heizrohre aus unterschiedlichen Materialien bestmöglich formschlüssig radial oder axial an Gehäusebauteilen wie Motorgehäuse, Pumpengehäuse, Unterteile von Vakuumpumpen und dergleichen angebracht werden.

Es wird hierdurch ein größtmöglicher Wärmeübergang zwischen den Materialien erzeugt. Es besteht die Möglichkeit, eine größtmögliche Energiedichte zu erzeugen oder abzuführen, und zwar auf kleinstem Raum.

Das Rohr kann sich beim Einpressen plastisch verformen. Hierdurch wird das Rohr durch die wenigstens eine Hinterschneidung und/oder durch den wenigstens einen Vorsprung abgestützt und/oder verkrallt und/oder verankert. Je besser die Nut oder der Nutgrund der äußeren Form des Rohres angepasst ist, umso kleiner ist die notwendige plastische Verformung des Rohres. Hierdurch wird eine kleinere Krafteinleitung für die Verformung notwendig.

Weitere Merkmale und Vorteile der Erfindung ergeben sich anhand der zugehörigen Zeichnungen, in denen verschiedene Ausführungsformen einer erfindungsgemäßen Vakuumpumpe nur beispielhaft dargestellt sind, ohne die Erfindung auf diese Ausführungsbeispiele zu beschränken. In den Zeichnungen zeigen:
- Fig. 1: eine Vakuumpumpe in perspektivischer Ansicht;
- Fig. 2: einen Längsschnitt durch ein Vakuumpumpengehäuse;
- Fig. 3: einen Querschnitt durch eine Nut;
- Fig. 4: ein geändertes Ausführungsbeispiel;
- Fig. 5: eine Nut mit einem verpressten Kühlrohr im Querschnitt.

Fig. 1 zeigt eine als Turbomolekularpumpe ausgebildete Vakuumpumpe 10 in perspektivischer Ansicht.

Die Vakuumpumpe 10 umfasst einen Stator, welcher einen Teil eines mehrteiligen Pumpengehäuses 14 umfasst, sowie einen Rotor 16, der gegenüber dem Stator drehend antreibbar gelagert ist.

Die Vakuumpumpe 10 umfasst an ihrer Hochvakuumseite eine von einem Saugflansch 18 umgebene Ansaugöffnung 20 zur Verbindung mit einem zu evakuierenden Volumen und eine im Bereich der Vorvakuumseite der Vakuumpumpe 10 angeordnete, von einem Vorvakuumflansch 22 umgebene Gasaustrittsöffnung 24 zur Verbindung mit einem Vorvakuum.

Der Stator und der Rotor 16 bilden zusammen eine Rotationseinheit 26 der Vakuumpumpe 10, die mit einem Basisabschnitt beziehungsweise Unterteil 28 der Pumpe 10 lösbar verbunden ist.

Fig. 2 zeigt das Pumpengehäuse 14. In einer Oberfläche 30 des Pumpengehäuses 14 ist eine Nut 32 angeordnet. Die Nut 32 ist spiralförmig in dem Pumpengehäuse 14 angeordnet. Die Nut 32 weist einen Anfang 34 und ein Ende 36 auf.

In der Nut wird ein Kühl- und/oder Heizungsrohr (nicht dargestellt) angeordnet und verpresst, um eine Wärmeübertragung von dem Pumpengehäuse 14 auf das Kühl- und/oder Heizrohr oder umgekehrt zu gewährleisten.

Gemäß Fig. 3 ist die Nut 32 dargestellt. Die Nut 32 weist eine Hinterschneidung 38 auf. Das bedeutet, dass eine Breite B im Bereich der Hinterschneidung 38 kleiner ist als ein Bereich 40 mit der größten Breite der Nut 32.

Die Hinterschneidung 38 ist in Richtung der Oberfläche 30 des Gehäuses 14 angeordnet.

Wird ein Kühl- und/oder Heizrohr (nicht dargestellt) in der Nut 32 angeordnet und dort verpresst, verhindert die Hinterschneidung 38 ein Lösen des Kühl- und/oder Heizrohres aufgrund der Elastizität des Kühl- und/oder Heizrohres. Das bedeutet, dass das Kühl- und/oder Heizrohr in der vorgegebenen Position der Nut 32 bleibt auch bei längerem Betrieb der Vakuumpumpe, und dass eine formschlüssige Verbindung zwischen dem Kühl- und/oder Heizrohr und der Nutwand 42 erhalten bleibt.

Die Nut 32 weist einen abgerundeten Nutgrund 44 auf.

Gemäß Fig. 4 ist ein geändertes Ausführungsbeispiel 32 dargestellt. Die Nut 32 weist Vorsprünge 46, 48 auf. Diese Vorsprünge sind mit Abstand zu der Oberfläche 30 des Gehäuses 14 angeordnet. Die Vorsprünge 46, 48 können jedoch auch unmittelbar in einem Randbereich 50 der Nut 32 angeordnet sein.

Die Vorsprünge 46, 48 können als einzelne Vorsprünge ausgebildet sein. Die Vorsprünge 46, 48 können jedoch auch als an der Nutwand 42 entlanglaufende Vorsprünge ausgebildet sein. Die Vorsprünge 46, 48 weisen in diesem Fall eine axiale Ausdehnung auf.

Die Vorsprünge 46, 48 übernehmen dieselbe Aufgabe wie die in Fig. 3 dargestellte Hinterschneidung 38, nämlich ein Fixieren des in der Nut 32 angeordneten und verpressten Kühl- und/oder Heizungsrohres.

Es besteht auch die Möglichkeit, eine Kombination aus der Hinterschneidung 38 und den Vorsprüngen 46, 48 auszubilden.

Durch die Ausbildung der Hinterschneidung 38 und/oder der Vorsprünge 46, 48 wird ein dauerhafter Halt der Kühl- und/oder Heizrohre und damit eine Zuverlässigkeit der insbesondere Kühlfunktion beim Einsatz einer Wasserkühlung erzielt.

Fig. 5 zeigt die Nut 32 mit einem in der Nut 32 verpressten Kühlrohr 52. Das Kühlrohr 52 liegt vollflächig an der Nutwand 42 an. Die Hinterschneidung 38 hält das Kühlrohr 52 in der vorgegebenen Position, auch über lange Zeiträume mit großen Temperaturschwankungen.

Das Kühlrohr 52 verformt sich beim Einpressen plastisch und wird dadurch durch die wenigstens eine Hinterschneidung 38 und/oder den wenigstens einen Vorsprung 46, 48 abgestützt und/oder verkrallt und/oder verankert. Je besser der Nutgrund 44 der äußeren Form des Kühlrohres 52 angepasst ausgebildet ist, umso kleiner ist die notwendige plastische Verformung des Rohres 52 und damit ist eine kleinere Krafteinleitung für die Verformung notwendig.

### Bezugszahlen

- 10: Vakuumpumpe
- 14: Pumpengehäuse
- 16: Rotor
- 18: Saugflansch
- 20: Ansaugöffnung
- 22: Vorvakuumflansch
- 24: Gasaustrittsöffnung
- 26: Rotationseinheit
- 28: Unterteil
- 30: Oberfläche des Pumpengehäuses 14
- 32: Nut
- 34: Anfang der spiralförmigen Nut
- 36: Ende der spiralförmigen Nut
- 38: Hinterschneidung
- 40: Bereich
- 42: Nutwand
- 44: Nutgrund
- 46: Vorsprung
- 48: Vorsprung
- 50: Randbereich
- 52: Kühlrohr
- B: Breite

## Patentansprüche

1. Gehäuse für eine Vakuumpumpe und/oder für einen Teil einer Vakuumpumpe mit wenigstens einem in dem Gehäuse angeordneten Kühl- und/oder Heizrohr und/oder einem an dem Gehäuse angeordneten Bauteil, in dem wenigstens ein Kühl- und/oder Heizrohr angeordnet ist, zum Temperieren des Gehäuses, wobei in dem Gehäuse und/oder in dem wenigstens einen Bauteil des Gehäuses wenigstens eine Nut zur Aufnahme des wenigstens einen Kühl- und/oder Heizrohres angeordnet ist,
**dadurch gekennzeichnet, dass** die wenigstens eine Nut (32) wenigstens abschnittsweise wenigstens eine Hinterschneidung (38) und/oder wenigstens einen Vorsprung (46, 48) aufweist, und dass das Kühl- und/oder Heizrohr (52) als ein in der Nut (32) verpresstes Kühl- und/oder Heizrohr (52) ausgebildet ist.

2. Gehäuse nach Anspruch 1, **dadurch gekennzeichnet, dass** die wenigstens eine Nut (32) im Querschnitt wenigstens einen Bereich (B) aufweist, der eine geringere Breite aufweist als ein Bereich (40) mit der größten Breite der Nut (32) .

3. Gehäuse nach Anspruch 1 oder 2, **dadurch gekennzeichnet, dass** die wenigstens eine Nut (32) in einem Randbereich (50) zu einer Oberfläche (30) des Gehäuses (14) eine geringere Breite aufweist als der Bereich (40) der Nut (32) mit der größten Breite.

4. Gehäuse nach einem der vorhergehenden Ansprüche, **dadurch gekennzeichnet, dass** die wenigstens eine Hinterschneidung (38) und/oder der wenigstens eine Vorsprung (46, 48) mit Abstand zu einem Rand (50) der Nut (32) angeordnet ist.

5. Gehäuse nach einem der vorhergehenden Ansprüche, **dadurch gekennzeichnet, dass** die wenigstens eine Hinterschneidung (38) und/oder der wenigstens eine Vorsprung (46, 48) beidseitig oder lediglich einseitig in der Nut (32) angeordnet ist.

6. Gehäuse nach einem der vorhergehenden Ansprüche, **dadurch gekennzeichnet, dass** die wenigstens eine Nut (32) einen runden oder im wesentlichen runden Querschnitt aufweist.

7. Gehäuse nach einem der vorhergehenden Ansprüche, **dadurch gekennzeichnet, dass** die wenigstens eine Nut (32) einen im Querschnitt runden oder abgerundeten Nutgrund (44) aufweist.

8. Gehäuse nach einem der vorhergehenden Ansprüche, **dadurch gekennzeichnet, dass** zwischen wenigstens einer Nutwand (42) und dem Kühl- und/oder Heizrohr (52) ein Wärmeleitmittel und/oder ein Klebstoff angeordnet ist.

9. Gehäuse nach einem der vorhergehenden Ansprüche, **dadurch gekennzeichnet, dass** das wenigstens eine Kühl- und/oder Heizrohr (52) aus Kupfer oder Edelstahl gebildet ist und/oder dass das Gehäuse (14) aus Aluminium und/oder Edelstahl gebildet ist.

10. Gehäuse nach einem der vorhergehenden Ansprüche, **dadurch gekennzeichnet, dass** das wenigstens eine in der Nut (32) des Gehäuses (14) angeordnete Kühl- und/oder Heizrohr (52) eine einer äußeren Gehäuseform angepasste Form aufweist.

11. Gehäuse nach einem der vorhergehenden Ansprüche, **dadurch gekennzeichnet, dass** die wenigstens eine Nut radial und/oder axial in dem Gehäuse angeordnet ist.

## Claims

1. A housing for a vacuum pump and/or for a part of a vacuum pump with at least one cooling and/or heating tube arranged in the housing and/or a component arranged on the housing, in which component there is arranged a cooling and/or heating tube, for controlling the temperature of the housing, wherein in the housing and/or in the at least one component of the housing there is arranged at least one groove for receiving the at least one cooling and/or heating tube,
**characterised in that** the at least one groove (32) has at least in portions at least one undercut (38) and/or at least one projection (46, 48), and **in that** the cooling and/or heating tube (52) is configured as a cooling and/or heating tube (52) pressed into the groove (32).

2. A housing according to claim 1, **characterised in that** the at least one groove (32) in cross-section has at least one region (B), which has a smaller width than a region (40) with the largest width of the groove (32).

3. A housing according to claim 1 or 2, **characterised in that** the at least one groove (32) has a smaller width in an edge region (50) to a surface (30) of the housing (14) than the region (40) of the groove (32) with the largest width.

4. A housing according to any one of the preceding claims, **characterised in that** the at least one undercut (38) and/or the at least one projection (46, 48) is arranged at a spacing from an edge (50) of the groove (32).

5. A housing according to any one of the preceding claims, **characterised in that** the at least one undercut (38) and/or the at least one projection (46, 48) is arranged at both sides or only at one side in the groove (32).

6. A housing according to any one of the preceding claims, **characterised in that** the at least one groove (32) has a round or substantially round cross-section.

7. A housing according to any one of the preceding claims, **characterised in that** the at least one groove (32) has a groove base (44) which is round or rounded.

8. A housing according to any one of the preceding claims, **characterised in that** between at least one groove wall (42) and the cooling and/or heating tube (52) there is arranged a heat transmitting means and/or an adhesive.

9. A housing according to any one of the preceding claims, **characterised in that** the at least one cooling and/or heating tube (52) is formed of copper or stainless steel and/or **in that** the housing (14) is formed of aluminium and/or stainless steel.

10. A housing according to any one of the preceding claims, **characterised in that** the at least one cooling and/or heating tube (52) arranged in the groove (32) of the housing (14) has a shape matched to an outer shape of the housing.

11. A housing according to any one of the preceding claims, **characterised in that** the at least one groove is arranged radially and/or axially in the housing.

## Revendications

1. Carter pour une pompe à vide et/ou pour une partie d'une pompe à vide comprenant au moins un tube de refroidissement et/ou de chauffage disposé dans le carter et/ou un composant disposé sur le carter, composant dans lequel est disposé au moins un tube de refroidissement et/ou de chauffage, pour thermoréguler le carter, au moins une rainure servant à recevoir ledit au moins un tube de refroidissement et/ou de chauffage étant disposée dans le carter et/ou dans ledit au moins un composant du carter,
**caractérisé en ce que** ladite au moins une rainure (32) comprend, au moins dans certaines parties, au moins une contre-dépouille (38) et/ou au moins une saillie (46, 48), et **en ce que** le tube de refroidissement et/ou de chauffage (52) est réalisé sous forme de tube de refroidissement et/ou de chauffage (52) pressé dans la rainure (32).

2. Carter selon la revendication 1, **caractérisé en ce que** ladite au moins une rainure (32) comprend en section transversale au moins une région (B) qui présente une plus petite largeur qu'une région (40) présentant la plus grande largeur de la rainure (32).

3. Carter selon la revendication 1 ou 2, **caractérisé en ce que** ladite au moins une rainure (32) présente, dans une région de bord (50) par rapport à une surface (30) du carter (14), une plus petite largeur que la région (40) de la rainure (32) présentant la plus grande largeur.

4. Carter selon l'une des revendications précédentes, **caractérisé en ce que** ladite au moins une contre-dépouille (38) et/ou ladite au moins une saillie (46, 48) sont disposées à distance d'un bord (50) de la rainure (32) .

5. Carter selon l'une des revendications précédentes, **caractérisé en ce que** ladite au moins une contre-dépouille (38) et/ou ladite au moins une saillie (46, 48) sont disposées des deux côtés ou seulement d'un côté dans la rainure (32).

6. Carter selon l'une des revendications précédentes, **caractérisé en ce que** ladite au moins une rainure (32) présente une section transversale ronde ou sensiblement ronde.

7. Carter selon l'une des revendications précédentes, **caractérisé en ce que** ladite au moins une rainure (32) présente un fond de rainure (44) rond ou arrondi en section transversale.

8. Carter selon l'une des revendications précédentes, **caractérisé en ce qu'**un moyen thermoconducteur et/ou un adhésif sont disposés entre au moins une paroi de rainure (42) et le tube de refroidissement et/ou de chauffage (52) .

9. Carter selon l'une des revendications précédentes, **caractérisé en ce que** ledit au moins un tube de refroidissement et/ou de chauffage (52) est formé à partir de cuivre ou d'acier inoxydable et/ou **en ce que** le carter (14) est formé à partir d'aluminium et/ou d'acier inoxydable.

10. Carter selon l'une des revendications précédentes, **caractérisé en ce que** ledit au moins un tube de refroidissement et/ou de chauffage (52) disposé dans la rainure (32) du carter (14) présente une forme adaptée à une forme extérieure du carter.

11. Carter selon l'une des revendications précédentes, **caractérisé en ce que** ladite au moins une rainure est disposée radialement et/ou axialement dans le carter.
